# EUROPÄISCHE PATENTANMELDUNG

(11) **EP 4 714 416 A1**
(43) Veröffentlichungstag der Anmeldung: **25.03.2026**
(21) Anmeldenummer: 24201337.3
(22) Anmeldetag: 19.09.2024
(51) Int. Cl.: A61H 9/00

(54) **KOMPRESSIONSEINRICHTUNG FÜR EINEN KÖRPERBEREICH EINES BENUTZERS**

(71) Anmelder: medi GmbH & Co. KG, 95448 Bayreuth (DE)
(72) Erfinder: Römpke, Thomas, 94365 Parkstetten (DE); Wagner, Paul, 95448 Bayreuth (DE); Schaumberg, Max, 95448 Bayreuth (DE); Tannebaum, Wolfgang, 94034 Passau (DE)
(74) Vertreter: Lindner Blaumeier Patent- und Rechtsanwälte

(57) **Zusammenfassung**

Kompressionseinrichtung (1) für wenigstens einen Körperbereich (2) eines Benutzers (52), aufweisend eine tragbare Kompressionsanordnung (3) umfassend:
- eine dehnfeste Außenschale (4) auf einer dem Körperbereich (2) abgewandten Außenseite,
- eine flexible, zum Körperbereich (2) gewandte Innenlage (5) aus einem flüssigkeitsdichten Material, und
- einen Zwischenraum (8) zwischen der Außenschale (4) und einer inneren, direkt oder indirekt an dem Körperbereich (2) anliegenden Wandung (6) der Innenlage (5), der mit Flüssigkeit (11) befüllbar ist, wobei die Kompressionseinrichtung (1) ferner einen über eine Leitung (9) mit dem Zwischenraum (8) verbundenen Flüssigkeitsbehälter (10) aufweist, wobei die Kompressionseinrichtung (1) eine Messeinrichtung (19) zur Ermittlung eines an wenigstens einer Höhenposition (41) entlang des Körperbereichs (2) durch die Flüssigkeit (11) in dem Zwischenraum (8) wirkenden Drucks aufweist.

## Beschreibung

Die Erfindung betrifft eine Kompressionseinrichtung für wenigstens einen Körperbereich, insbesondere wenigstens einen Teil einer Extremität, eines Benutzers, aufweisend eine tragbare Kompressionsanordnung umfassend:
- eine dehnfeste Außenschale auf einer dem Körperbereich abgewandten Außenseite,
- eine flexible, zum Körperbereich gewandte Innenlage aus einem flüssigkeitsdichten Material, und
- einen Zwischenraum zwischen der Außenschale und einer inneren, direkt oder indirekt an dem Körperbereich anliegenden Wandung der Innenlage, der mit Flüssigkeit befüllbar ist,
wobei die Kompressionseinrichtung ferner einen über eine Leitung mit dem Zwischenraum verbundenen Flüssigkeitsbehälter aufweist.

Für verschiedene Krankheitsbilder kann es zu Fluidstauungen im menschlichen Körper, beispielsweise in Extremitäten, kommen. Ein Beispiel hierfür ist das Lymphödem, eine Schwellung, die auftritt, wenn sich überschüssige, proteinreiche Lymphflüssigkeit im Zwischengewebe ansammelt. Zur Behandlung ist es hierbei bekannt, Kompression in dem entsprechenden Körperbereich anzuwenden. Ein anderes Anwendungsgebiet für Kompressionstherapie ist die Phlebologie, wo beispielsweise bei Krampfadern Kompression angewendet wird, um den venösen Rückfluss zu verbessern. Eine Vielzahl unterschiedlicher, am Körper tragbarer Kompressionseinrichtungen, die insbesondere Kompressionsbandagen und Kompressionskleidungsstücke, wie Kompressionsstrümpfe und dergleichen, umfassen, wurden im Stand der Technik bereits vorgeschlagen, die häufig kompressive Gewebe einsetzen.

Eine relativ neue Art der Kompressionsbehandlung wurde in der AT 511 108 B1 vorgeschlagen. Diese betrifft eine Druckkompresse bzw. ein Stützbekleidungsstück für Körperteile, insbesondere für die Extremitäten des menschlichen oder tierischen Körpers. Zur Erzielung eines Innendrucks innerhalb der Druckkompresse bzw. dem Stützbekleidungsstück ist eine formbeständige, flüssigkeitsdichte Außenschale vorgesehen, in welche eine flexible Innenlage aus flüssigkeitsdichtem Material eingesetzt ist, wobei der Zwischenraum zwischen der Außenschale und der Innenlage mit Flüssigkeit befüllbar ist und über zumindest eine Leitung mit einem Flüssigkeitsbehälter kommuniziert. Dabei soll, ausgehend vom hydrostatischen Neutralpunkt beim Menschen auf der Höhe des Herzens, dem sich tiefer innerhalb des Körpers bildenden hydrostatischen Druck entgegengewirkt werden. Hierzu wird der Flüssigkeitsbehälter so angeordnet, dass der Flüssigkeitsspiegel insbesondere auf Höhe des Herzens liegt. Nach Art einer Wassersäule bildet sich ein Druckgradient in der tiefer angelegten Druckkompresse bzw. dem Stützbekleidungsstück, der dem Druck im Körperteil entgegenwirkt, als wäre man in einem Schwimmbad bzw. Pool. Dies passt sich bei Bewegung/Haltungswechsel entsprechend an, so dass dynamische Kompression entsteht.

Der Erfindung liegt die Aufgabe zu Grunde, eine vielseitigeres Einsatzgebiet für hydrostatische Kompression zu eröffnen.

Zur Lösung dieser Aufgabe wird eine Kompressionseinrichtung mit den Merkmalen des Anspruchs 1 vorgeschlagen. Vorteilhafte Weiterbildungen ergeben sich aus den Unteransprüchen.

Bei einer Kompressionseinrichtung der eingangs genannten Art ist erfindungsgemäß vorgesehen, dass die Kompressionseinrichtung eine Messeinrichtung zur Ermittlung eines an wenigstens einer Höhenposition entlang des Körperbereichs durch die Flüssigkeit in dem Zwischenraum wirkenden Drucks aufweist.

Erfindungsgemäß wird also ausgegangen von einer hydrostatischen Kompressionseinrichtung, bei der im Inneren einer dehnfesten, flexiblen und/oder steifen, Außenschale ein flüssigkeitsgefüllter Zwischenraum vorliegt, der zum Körperbereich bzw. zur Haut hin durch die innere Wandung einer Innenlage begrenzt wird. Mittels einer Leitung ist der flüssigkeitsgefüllte Zwischenraum mit einem Flüssigkeitsbehälter für die Flüssigkeit verbunden, der höher als der Körperbereich angeordnet ist. Die Leitung kann beispielsweise ein flexibler Schlauch sein. Somit bestimmt die Höhe des Flüssigkeitsspiegels in dem Flüssigkeitsbehälter, gegebenenfalls in Zusammenspiel mit dem Druck in einer Gasblase des Flüssigkeitsbehälters, den Druck, der an verschiedenen Höhenpositionen des Körperbereichs, insbesondere einer Extremität wie dem Bein, dem Fuß oder dem Arm, ausgeübt wird, da ein zusammenhängendes Flüssigkeitssystem gegeben ist, das sich aufgrund des in alle Richtungen wirkenden Druckes wie eine Wassersäule verhält. Es sind sowohl Ausgestaltungen denkbar, in denen die Innenlage nur durch die innere Wandung gebildet wird, die flüssigkeitsdicht mit der Außenschale verbunden ist, als auch Ausgestaltungen, in denen die Innenlage eine innere Wandung und eine äußere Wandung aufweist, zwischen denen der Zwischenraum gebildet ist.

Es wird vorgeschlagen, der Kompressionseinrichtung eine Messeinrichtung hinzuzufügen, um festzustellen, wie hoch der Druck in der aktuellen Situation an wenigstens einer Höhenposition entlang des Körperbereichs, beispielsweise eines Körperteils, ist, wobei nicht zwangsläufig die Messeinrichtung an dieser Höhenposition unmittelbar verwendet werden muss, sondern der grundsätzlich bekannte Druckverlauf innerhalb der Flüssigkeit, welche beispielsweise Wasser sein kann, genutzt werden kann.

Durch die Messeinrichtung lässt sich feststellen, welcher Druck aktuell tatsächlich im Körperbereich ausgeübt wird, sodass es insbesondere auch möglich ist, den Druck für verschiedene Anwendungsfälle gezielt einzustellen, indem beispielsweise Veränderungen im hydrostatischen System herbeigeführt werden, in einem einfachen Fall beispielsweise die Höhe des Flüssigkeitsspiegels durch Veränderung der Höhe des Flüssigkeitsbehälters verändert wird. Es wird also eine Information bereitgestellt, um den tatsächlichen Druck am Körperbereich zu verifizieren und somit eine gezielte Einstellung zu ermöglichen. So lässt sich die Kompressionseinrichtung, neben einer Nutzung zur puren Entspannung, für eine Vielzahl von Anwendungsgebieten einsetzen, beispielsweise bei chronischvenöser Insuffizienz, insbesondere C3-C6, bei Lymphödemen, bei Lipödemen, bei Ulcus Cruris und auch zur Wundpflege, insbesondere bei chronischen Wunden und offener, "brüchiger" Haut. Somit können Versorgungslücken geschlossen werden. Hierbei ist auch ein Einsatz bei peripherer arterieller Verschlusskrankheit (PAVK) sowie zur Vorbeugung und Behandlung von postoperativen und posttraumatischen Ödemen und allgemeinen Schwellungszuständen denkbar.

Dies alles wird kombiniert mit grundsätzlichen Vorteilen hydrostatischer Kompression, wie beispielsweise dem natürlich gegebenen graduierten Druckverlauf, sich dem Umfang automatisch anpassender Kompression, der Erreichbarkeit hoher Drücke, die nicht als unangenehm empfunden werden, und der auch dynamischen Anpassung. Druckspitzen und Abschnürungen werden vermieden.

In einer ersten Gruppe von Ausführungsbeispielen kann hierbei vorgesehen sein, dass die Messeinrichtung ein an einer Komponente angeordnetes oder freihändig verwendbares Messmittel mit einer Skala umfasst, die einer Höhe des Flüssigkeitsstandes einen Druckwert und/oder einen Druckwertebereich zuordnet. Insbesondere wird die Skala dabei so angeordnet, dass der Flüssigkeitsspiegel in dem Flüssigkeitsbehälter einer Höhe auf der Skala und somit einem Druckwert und/oder einem Druckwertebereich zugeordnet werden kann. Dabei ist ein freihändig nutzbares Messmittel denkbar, welches beispielsweise als ein Maßband oder als ein Zollstock ausgestaltet sein kann. Es sind auch mehrere solche freihändig nutzbare Messmittel für mehrere Höhenpositionen denkbar, so dass beispielsweise je nach Körperbereich, an dem die Kompressionsanordnung angelegt wird, und/oder je nach Messpunkt entlang des Körperbereichs unterschiedliche Messmittel verwendet werden können. Ein solches Messmittel mit einer Skala kann auch an einer Komponente der Kompressionseinrichtung angeordnet werden, beispielsweise, wie später noch genauer dargelegt werden wird, an einer Trägereinrichtung für den Flüssigkeitsbehälter. Ein von einem Benutzer oder einer weiteren Person ablesbares Messmittel mit einer Skala kann auf einfache Art und Weise umgesetzt werden: Es kann beispielsweise mit einer Höhe des Flüssigkeitsbehälters, konkret des Flüssigkeitsstandes (also des Flüssigkeitsspiegels), assoziiert werden und erlaubt es auf einfache Weise, beispielsweise durch Veränderung der Höhe des Flüssigkeitsspiegels über dem Boden bzw. dem Körperbereich, eine geeignete, genaue Einstellung vorzunehmen.

Bei einer Anordnung an einer Komponente kann vorgesehen sein, dass das Messmittel mit der Skala an der Komponente zumindest höhenverstellbar angeordnet ist, insbesondere zur Einstellung auf verschiedene Höhenpositionen entlang des Körperbereichs und/oder Körperbereiche. Das bedeutet, ist das Messmittel ohnehin an einer Komponente angeordnet, beispielsweise einer Trägereinrichtung für den Flüssigkeitsbehälter, kann bei verschiedenen Höhenpositionen und/oder verschiedenen Körperbereichen auf mehrere Messmittel verzichtet werden, die beispielsweise immer vom Boden oder einer sonstigen Bezugsposition aus messen müssten, sondern es ist möglich, das Messmittel an der Komponente in seiner Höhe zu verstellen. Beispielsweise kann das Messmittel mit der Skala in einer Führung vorgesehen sein, an der für verschiedene Positionen in der Führung Marker, die verschiedenen Höhenpositionen und/oder Körperbereichen zugeordnet sind, angeordnet sind. So kann auf einfache Art und Weise das Messmittel an der Komponente geeignet eingestellt werden.

In einer bevorzugten zweiten Gruppe von Ausführungsbeispielen kann vorgesehen sein, dass die Messeinrichtung wenigstens einen mechanischen und/oder elektronischen, insbesondere an der Höhenposition und/oder in einem festen Höhenabstand zu der Höhenposition angeordneten, Drucksensor mit einem zugeordneten Anzeigemittel für den von dem Drucksensor gemessenen Druck umfasst. In dieser Ausgestaltung wird also ein den Druck messender Drucksensor verwendet, der auf einem mechanischen und/oder elektronischen Prinzip basieren kann. Das Messergebnis wird mittels eines Anzeigemittels wiedergegeben. Auf diese Weise kann es bei hohem Komfort ohne eigenes Tätigwerden durch den Benutzer oder eine weitere Person abgelesen werden. Es wird zudem eine genauere Messung ermöglicht. Es sei angemerkt, dass auch eine Kombination von Messmittel und Drucksensor möglich ist, beispielsweise zur gegenseitigen Plausibilisierung und/oder zur Nutzung des Messmittels bei Ausfall des Drucksensors.

In konkreter Ausgestaltung kann vorgesehen sein, dass der Drucksensor an oder in dem Zwischenraum angeordnet ist oder dass die Innenlage eine äußere, flüssigkeitsdichte, zu der Außenschale hin gewandte Wandung aufweist, wobei der Drucksensor an der äußeren Wandung angeordnet ist. In diesem Fall wird also direkt an bzw. in dem Zwischenraum gemessen. Beispielsweise kann der Drucksensor dann an der Höhenposition, für die gemessen werden soll, angeordnet werden, oder aber in einer festen oder bestimmbaren Höhenbeziehung zu dieser Höhenposition. Zweckmäßigerweise kann die Höhenposition und somit die, ggf. abgeleitete, Position des Drucksensors beispielsweise an der Fessel bei einem Bein und/oder einem Fuß als Körperbereich vorgesehen sein und/oder gemäß üblichen Messpunkten, für die beispielsweise bei anderen Kompressionsprodukten Kompressionen angegeben werden, gewählt werden. Beispielsweise kann bei Verwendung der Norm RAL die Höhenposition bei Messpunkt B gewählt werden. Selbstverständlich können auch mehrere Höhenpositionen und/oder mehrere Drucksensoren verwendet werden, beispielsweise die Messpunkte B, B1, C und D abgedeckt werden.

In besonders vorteilhafter Ausgestaltung in diesem Kontext ist vorgesehen, dass in der Außenschale, insbesondere benachbart dem Drucksensor, ein transparentes Fenster vorgesehen ist, hinter dem das an den Drucksensor gekoppelte oder in diesen integrierte Anzeigemittel vorgesehen ist. Somit wird der Druck leicht zuordenbar an der Höhenposition angezeigt, wo er auch gemessen wird. Bei dem Anzeigemittel kann es sich um ein elektronisches Anzeigemittel, beispielsweise ein Display oder dergleichen handeln, jedoch kann eine zweckmäßige, konkrete Ausgestaltung auch vorsehen, dass ein mechanischer Drucksensor mit einem zugeordneten mechanischen Anzeigemittel, die mechanisch gekoppelt sind, verwendet wird. Auf diese Weise ist keine Stromversorgung an der Kompressionsanordnung notwendig und es wird dennoch eine Druckanzeige ermöglicht. Zudem besteht eine mechanisch einfache Konstruktion.

In diesem Zusammenhang, aber auch allgemein kann es zweckmäßig sein, wenn das Anzeigemittel zur Anzeige des gemessenen Drucks als in einem von mehreren Druckbereichen, die insbesondere Kompressionsklassen entsprechen, liegend ausgebildet ist. Hierbei können Druckbereiche insbesondere farbcodiert sein. Konkret können beispielsweise die Farben grün, gelb, orange und rot für vier Kompressionsklassen, insbesondere die Kompressionsklassen I, II, III, IV nach RAL, verwendet werden. Natürlich können sich die Farbcodierungen auch auf andere international verwendete Standards zur Einstufung von Kompressionsdruckwerten beziehen. Bei einem mechanischen Anzeigemittel, welches insbesondere mit einem mechanischen Drucksensor gekoppelt sein kann, kann beispielsweise das Anzeigemittel einen Drehkörper mit den entsprechenden Farben derart umfassen, dass der aktuell durch den Drucksensor gemessene Druck durch eine oder zwei durch das transparente Fenster sichtbare Farben angezeigt wird. Im Allgemeinen ist eine derartige Farbcodierung leicht abzulesen und somit intuitiv verständlich. Das Anzeigemittel und der Drucksensors können auch zumindest teilweise integriert ausgebildet sein. Beispielsweise kann der Drucksensor als eine Folie ausgebildet sein, die abhängig von dem gemessenen Druck ihre Farbe verändert, welche beispielsweise durch das transparente Fenster sichtbar ist.

In allgemeiner vorteilhafter Weiterbildung der vorliegenden Erfindung kann, wie bereits angedeutet, vorgesehen sein, dass sie ferner die oder eine Trägereinrichtung für den Flüssigkeitsbehälter aufweist, wobei die Trägereinrichtung durch den Benutzer am Körper tragbar ist, insbesondere als ein Schulter-, Brust, Hüft- und/oder Rückenträger mit wenigstens einem Trägergurt, oder die Trägereinrichtung einen, insbesondere mobilen, eigenstabilen Ständer umfasst. Die am Körper tragbaren Trägereinrichtung kann beispielsweise an den Körper anschnallbar und/oder über- bzw. umhängbar sein. Besonders bevorzugt ist hierbei eine relativ hohe Anordnung am Körper, beispielsweise an der Schulter, der Brust und/oder dem Rücken. Grundsätzlich ist allerdings auch ein Hüftgurt und/oder Gürtel oder Vergleichbares denkbar. Zur Festlegung der am Körper tragbaren Trägereinrichtung kann diese beispielsweise ein Verschlusssystem, beispielsweise umfassend wenigstens einen Klettverschluss, aufweisen. Die Verwendung einer durch den Benutzer am Körper tragbaren Trägereinrichtung hat den Vorteil, dass kein weiteres Gerät bei Bewegung des Benutzers mitgeführt werden muss. Allerdings kann durch eine am Körper tragbare Trägereinrichtung der Bereich, in dem die Höhe des Flüssigkeitsstandes veränderbar ist, eingeschränkt sein.

Mithin kann auch eine Trägereinrichtung mit einem eigenstabilen Ständer verwendet werden, die bevorzugt mobil ist, beispielsweise durch die Verwendung von Rädern an einem geeigneten bodennahen Radträger bzw. Fußelement, dessen Ausgestaltung so wie die Anordnung der Räder bevorzugt ein Kippen möglichst vermeiden. Je nachdem, wie hoch der Ständer ausgebildet ist, können höhere Höhen für den Flüssigkeitsbehälter und somit den Flüssigkeitsstand, also den Flüssigkeitsspiegel, erreicht werden. Beispielsweise kann der Ständer eine Höhe von wenigstens 1,5 m, bevorzugt von wenigstens 2 m, aufweisen bzw. auf eine solche einstellbar sein. Der Ständer kann einen Behälterträger für den Flüssigkeitsbehälter, beispielsweise einen Haken, aufweisen, der bevorzugt am oberen Ende des Ständers vorgesehen ist. Mit besonderem Vorteil kann der Ständer ein Infusionsständer sein oder wie ein solcher konstruiert sein. Bei der bevorzugten Mobilität des Ständers kann dieser mit dem Benutzer bewegt werden.

In einer besonders vorteilhaften Weiterbildung kann die Kompressionseinrichtung einen manuell und/oder automatisch ansteuerbaren Aktor zur Veränderung der Höhe des Flüssigkeitsstandes des Flüssigkeitsbehälters relativ zu dem Körperbereich und/oder zur Veränderung des von einem Luftpolster, das in dem Flüssigkeitsbehälter vorgesehen ist, ausgeübten Drucks aufweisen. Die Höhe des Flüssigkeitsspiegels, also des Flüssigkeitsstandes, in dem Flüssigkeitsbehälter relativ zu dem Körperbereich kann hierbei insbesondere dadurch variiert werden, dass die Höhe des Flüssigkeitsbehälters zu dem Körperbereich verändert wird. Auf diese Weise kann eine Veränderung des Drucks realisiert werden, bei Automatisierung ohne dass händisch gearbeitet werden muss. Mit besonderem Vorteil ergibt sich jedoch die Möglichkeit, auch Druckvariationen zu realisieren, um eine Verbesserung des Wohlbefindens und/oder des therapeutischen Effekts zu erreichen.

So kann konkret die Kompressionseinrichtung eine Steuereinrichtung aufweisen, die zur Ansteuerung des Aktors zur Umsetzung eines vorgegebenen Druckänderungsverlaufs in dem Körperbereich und/oder zur Regelung auf einen Sollwert des Drucks basierend auf Messwerten der einen Drucksensor umfassenden Messeinrichtung ausgebildet ist. Mit besonderem Vorteil kann eine solche Ausgestaltung zur zyklischen und/oder regelmäßigen Veränderung des Drucks, beispielsweise gemäß einer Wellenfunktion, wie einer Sinusfunktion und/oder einer Sägezahnfunktion, genutzt werden. Auf diese Weise ist die Steuereinrichtung also ausgebildet, einen bestimmten, vorgegebenen Druckverlauf durch Ansteuerung des Aktors herbeizuführen. So ist es beispielsweise möglich, eine beispielsweise in vielen Anwendungsfällen vorgesehene Massage funktional abzubilden. Hier hat sich ein Verlauf gemäß einer Sinusfunktion als besonders zweckmäßig erwiesen. Insbesondere entsteht also ein pulsierendes Druckprofil.

Alternativ oder zusätzlich ist es jedoch auch möglich, die Messergebnisse eines Drucksensors zu verwenden, um eine Regelung auf einen bestimmten Wert, der gewünscht ist, automatisch zu ermöglichen. So können beispielsweise Höhenveränderungen, die beispielsweise durch Bewegung des Benutzers auftreten, kompensiert werden und dergleichen. Es kann ein möglichst konstanter Druck bzw. in seiner Höhe konstanter Druckverlauf für ideales Wohlbefinden und/oder idealen therapeutischen Erfolg erreicht werden.

Die Veränderung kann durch Betätigung wenigstens eines der Steuereinrichtung zugeordneten Bedienelements der Kompressionseinrichtung und/oder einer mit der Steuereinrichtung kommunizierenden externen Einrichtung, insbesondere eines Mobilgeräts, herbeigeführt und/oder im Fall der zyklischen und/oder regelmäßigen Veränderung des Drucks an- und ausgeschaltet und/oder parametrisiert werden. Hierbei kann eine einfache Bedieneinrichtung verwendet werden, beispielsweise mit einem Bedienelement für "Hochfahren" und einem Bedienelement für "Herunterfahren". Ein oder mehrere Bedienelemente können auch für die zyklische und/oder regelmäßige Veränderung des Drucks vorgesehen werden. Auch können Bedienelemente vorgesehen sein, um einzustellen, auf welchen Druck geregelt wird. Auf einem Mobilgerät, das mit der Steuereinrichtung kommuniziert, kann insbesondere einer Applikation ("App") verwendet werden, um die entsprechenden Einstellungen komfortabel vornehmen zu können.

In einer konkreten Weiterbildung kann vorgesehen sein, dass der Aktor zur Veränderung der Höhe des Flüssigkeitsbehälters an einer den Aktor tragenden Trägereinrichtung ausgebildet ist. Insbesondere kann ein Halter für den Flüssigkeitsbehälter in einer Führung, insbesondere einer zumindest teilweise vertikal verlaufenden Linearführung, der Trägereinrichtung geführt sein. Hierbei kann beispielsweise die Führung des Aktors sich entlang eines wenigstens teilweise vertikal verlaufenden Trägergurts erstrecken. Beispielsweise kann ein möglichst großer Anteil der vertikalen Erstreckung der am Körper des Benutzers zu tragenden Trägereinrichtung ausgenutzt werden, indem der Flüssigkeitsbehälter mittels des Aktors, insbesondere in der entsprechenden Führung, entlang eines entsprechenden Trägergurts geführt wird.

Allgemein gesprochen kann der Aktor ein Hubgestänge und/oder einen Zahntrieb und/oder einen Motor umfassen und/oder als Bedienelement zur manuellen Betätigung des Aktors ein Drehrad vorgesehen sein. Derartige bekannte, einfache mechanische Ausgestaltungen können im Rahmen der Erfindung, wie auch andere Möglichkeiten, zweckmäßig eingesetzt werden.

Hinsichtlich einer Trägereinrichtung, die einen Ständer aufweist, kann vorgesehen sein, dass der Ständer eine Vertikalkomponente aufweist, entlang der der Flüssigkeitsbehälter mittels des Aktors bewegbar ist und/oder die mittels des Aktors in ihrer Höhe anpassbar ist und/oder an der das Messmittel mit der Skala angeordnet ist. Hierbei kann insbesondere mit besonderem Vorteil ein Hubgestänge, beispielsweise mit einem Drehrad und/oder einem Motor, eingesetzt werden. In einem solchen Fall wird mithin die lange Erstreckung des Ständers in vertikaler Richtung auch möglichst weitgehend ausgenutzt. Ist die Vertikalkomponente selbst, beispielsweise nach Art eines teleskopierbaren Stabs, in ihrer Höhe einstellbar, kann sich eine Verschiebbarkeit oder Austauschbarkeit des Messmittels mit der Skala auch auf die aktuelle Höheneinstellung der Vertikalkomponente beziehen.

In einer Weiterbildung der Erfindung kann in der Leitung zur Steuerung des Durchflusses ein Ventil vorgesehen sein, das mittels eines Drosselmittels drosselbar ist, wobei eine oder die Steuereinrichtung ausgebildet ist, das Drosselmittel zur Einstellung eines Drosselgrads, der zu einem Druckprofil, das mit einer sich wiederholenden Bewegung des Benutzers bei angelegter Kompressionsanordnung pulsiert, an dem Körperbereich führt, anzusteuern. Es ist mithin denkbar, ein pulsierendes Druckprofil auch herbeizuführen, indem bei einer oder im Hinblick auf eine Bewegung des Benutzers eine entsprechende Ansteuerung eines Drosselmittels des oder eines Ventils erfolgt. Hierbei ist es grundsätzlich auch möglich, den Flüssigkeitsbehälter über zwei Leitungen mit dem Zwischenraum zu verbinden, die jeweils ein Ventil aufweisen, in dem ein Drosselmittel vorgesehen ist. Das Drosselmittel wird mithin derart eingestellt, dass über die Regulierung des Rückflusses durch rhythmische Bewegung ein pulsierendes Druckprofil erzeugt werden kann. Hierbei kann erneut eine Nutzung von Messwerten der wenigstens einen Drucksensor umfassenden Messeinrichtung erfolgen, um den Drosselgrad anhand der Messwerte geeignet zu regulieren.

In einer zweckmäßigen Weiterbildung kann die Kompressionsanordnung ferner ein Stabilisierungselement zum Halten der Außenschale und/oder der Innenlage an dem Körperbereich und/oder in einer Erstreckung entlang des Körperbereichs aufweisen. Eine derartige Ausgestaltung ist immer dann sinnvoll, wenn beispielsweise die Außenschale keine hinreichende Eigenstabilität aufweist und Abrutschen und/oder ihre Form ungewollt verändern könnte. Dies ist beispielsweise dann der Fall, wenn die Außenschale wenigstens teilweise durch einen Wrap und/oder eine Bandage oder dergleichen gebildet wird. Das Stabilisierungselement kann beispielsweise L-förmig ausgestaltet sein und mit dem unteren Schenkel des L die Außenschale stützend untergreifen, während es sie diese mit dem vertikalen, längeren Schenkel in ihrer Form hält. Insbesondere kann ein Stauchen oder Zusammendrücken beim Anlegen der Kompressionsanordnung an den Körperbereich vermieden werden.

Besonders zweckmäßig ist es, wenn bei einem Zehen und/oder Finger umfassenden Körperbereich der Zwischenraum (bzw. die Innenlage oder sogar die Kompressionsanordnung an sich) sich um einzelne Zehen und/oder Finger erstreckende Anteile aufweist. Insbesondere kann die Kompressionsanordnung zumindest teilweise, insbesondere insgesamt nach Art eines Handschuhs oder eines Zehenschuhs ausgebildet sein. Auf diese Weise wird die Kompressionsbehandlung vorteilhafter Weise auch Fingern und/oder Zehen vollständig zugänglich. Insbesondere kann es hierdurch beispielsweise ermöglicht werden, mit der erfindungsgemäßen Kompressionseinrichtung auch chemotherapieinduzierte Polyneuropathie (CIPN) und ähnliche Zustände zu behandeln.

Eine zweckmäßige Weiterbildung kann vorsehen, dass die Kompressionsanordnung ein Befestigungsmittel zum lösbaren Befestigen der Innenlage an der Außenschale aufweist. Bevorzugt kann hierbei die Innenlage die innere Wandung und die äußere Wandung zur Definition des Zwischenraums aufweisen, wobei es grundsätzlich auch denkbar ist, eine nur die innere Wandung aufweisende Innenlage lösbar dichtend an der Außenanlage zu befestigen. Auf diese Weise kann die Innenlage austauschbar gestaltet werden, sei es, um Innenlagen unterschiedlicher Ausgestaltung, beispielsweise als Teil eines Kompressionssystems, bereitzustellen, oder um eine beschädigte, beispielsweise in ihrer Dichtheit kompromittierte, Innenlage auszutauschen und so eine Reparatur zu erreichen. Allgemein gesprochen wird also die Flexibilität erhöht und/oder die Wartbarkeit verbessert. Denkbar ist insbesondere auch ein Kompressionssystem mit mehreren Außenschalen und/oder Innenlagen. Die Befestigung der Innenschale an der Außenschale kann, insbesondere bei eine innere Wandung und eine äußere Wandung aufweisenden Innenschalen, beispielsweise mittels Klett-Befestigungsmitteln, lösbaren Rast-, Clip-, Einhakverbindungen und dergleichen als Befestigungsmittel erreicht werden.

Vorzugsweise kann an dem Flüssigkeitsbehälter eine Tasche zum Einbringen eines Kühlelements, insbesondere eines Kühlakkus, zum Kühlen der Flüssigkeit angeordnet sein. Auf diese Weise kann die Flüssigkeit, beispielsweise Wasser, eine isotonische Flüssigkeit oder dergleichen, gekühlt werden, was zu einer angenehmen und in vielen Fällen auch therapeutisch sinnvollen zusätzlichen Kühlwirkung führt. Beispielsweise kann sich die Tasche an einer Vorderseite und/oder einer Rückseite des Flüssigkeitsbehälters, insbesondere zumindest im Wesentlichen die Vorder- und/oder die Rückseite komplett, beispielsweise wenigstens 90 %, überdeckend, erstrecken. Auf diese Weise wird die Kühlwirkung über eine große Fläche eingebracht. Zudem ist der Flüssigkeitsbehälter gut zugänglich, sodass ein Austausch des Kühlelements problemlos und komfortabel möglich ist. Grundsätzlich ist es auch denkbar, zusätzlich oder alternativ eine derartige Tasche an der Kompressionsanordnung vorzusehen, beispielsweise zwischen der Außenschale und der die innere Wandung und die äußere Wandung aufweisenden Innenlage. Dies ist jedoch weniger bevorzugt.

Mit besonderem Vorteil kann die Kompressionsanordnung oder zumindest die Außenschale ein orthopädisches Kleidungsstück, insbesondere einen orthopädischen Walker Boot und/oder einen Schuh und/oder einen Strumpf und/oder einen Handschuh und/oder eine Hose, bilden. Beispielsweise kann die Kompressionseinrichtung also mit einem orthopädischen Walker / Walker Boot und/oder einem orthopädischen Schuh integriert sein, welche Beispiele für die allgemein denkbare Möglichkeit formstabiler Außenschalen sein können. Bei solchen orthopädischen Walker Boots und/oder Schuhen ist beispielsweise ein Einsatz der Kompressionseinrichtung nach Achillessehnen -und/oder Sprunggelenkrupturen, Frakturen und/oder entsprechenden Operationen zur Stabilisierung und Kompression des entsprechenden Körperbereichs möglich. Insbesondere ist ein solcher Walker Boot auch bei Diabetikern einsetzbar, da eine Druckentlastung und Vermeidung von Druckspitzen am gesamten Fuß bzw. an der Fußsohle erfolgt. In diesem Zusammenhang wäre es grundsätzlich auch denkbar, die Kompressionsanordnung bzw. die Innenlage als reine Einlegesohle vorzusehen.

Darüber hinaus ist es auch möglich, die Kompressionseinrichtung mit einer Orthese, beispielsweise einer Sprunggelenksorthese und/oder einer Knieorthese, zu integrieren, um gezielt nach Verletzungen, Traumata und/oder Operationen eine Kompression, insbesondere in Verbindung mit der oben genannten Kühlung, gemeinsam mit den weiteren Funktionen einer Orthese bereitzustellen. Auch Orthesen sind als formbeständige Außenschalen zu verstehen.

Wie bereits erwähnt, ist es grundsätzlich auch denkbar, die Außenschale durch einen Wrap und/oder eine Bandage bereitzustellen, welche eine entsprechende Verschlusstechnik bzw. ein Verschlusssystem (beispielsweise mit Klettverschlüssen versehene Bänder oder eine Schnürung) aufweisen können. Hierbei kann ein spezieller Schnitt bzw. eine spezielle Konstruktion, die auf die Innenlage abgestellt ist, geschaffen werden. Insbesondere ist eine Kombination mit lösbar befestigten, eine innere Wandung und eine äußere Wandung aufweisenden Innenlagen in diesem Kontext besonders vorteilhaft, um hervorragend anpassbare Kompressionsanordnungen zu schaffen, die auch modular ausgestaltet sein können und/oder auf- und abrüstbar sein können. Auch ein Stabilisierungselement kann bei Wraps und/oder Bandagen vorteilhaft eingesetzt werden, beispielsweise um ein Stauchen beim Anlegen bzw. Einsteigen zu vermeiden.

Allgemein sei an dieser Stelle noch angemerkt, dass die Kompressionseinrichtung auch ein flexibles und/oder dehnbares Unterbekleidungsstück umfassen kann, welches unterhalb der Kompressionsanordnung getragen werden kann, um den Tragekomfort, insbesondere bei aus Kunststoff oder dergleichen bestehenden inneren Wandungen weiter zu erhöhen. Insbesondere kann hierbei ein Atmungsspielraum für die Haut des Benutzers genauso geschaffen werden wie ein verbessertes Tragegefühl. Derartiges kann jedoch auch durch entsprechende Ausgestaltung der körperseitigen Oberfläche der inneren Wandung erreicht werden.

Weitere Vorteile und Einzelheiten der vorliegenden Erfindung ergeben sich aus den im Folgenden beschriebenen Ausführungsbeispielen sowie anhand der Zeichnungen. Dabei zeigen:
- Fig. 1: eine Prinzipskizze wesentlicher Komponenten eines allgemeinen Ausführungsbeispiels einer erfindungsgemäßen Kompressionseinrichtung,
- Fig. 2: ein erstes Ausführungsbeispiel eines Messmittels mit einer Skala,
- Fig. 3: ein zweites Ausführungsbeispiel eines Messmittels mit einer Skala,
- Fig. 4: ein drittes Ausführungsbeispiel eines Messmittels mit einer Skala an einer beispielhaften, schematisch gezeigten Trägereinrichtung,
- Fig. 5: ein erstes Ausführungsbeispiel zur Anordnung und Ausgestaltung eines Drucksensors,
- Fig. 6: ein zweites Ausführungsbeispiel zur Anordnung und Ausgestaltung eines Drucksensors,
- Fig. 7: ein erstes konkretes Ausführungsbeispiel einer Kompressionsanordnung,
- Fig. 8: ein zweites konkretes Ausführungsbeispiel einer Kompressionsanordnung,
- Fig. 9: ein drittes konkretes Ausführungsbeispiel einer Kompressionsanordnung,
- Fig. 10: ein viertes konkretes Ausführungsbeispiel einer Kompressionsanordnung,
- Fig. 11: ein fünftes konkretes Ausführungsbeispiel einer Kompressionsanordnung mit einem ersten konkreten Ausführungsbeispiel einer Trägereinrichtung,
- Fig. 12: ein sechstes konkretes Ausführungsbeispiel einer Kompressionsanordnung mit einem zweiten konkreten Beispiel einer Trägereinrichtung,
- Fig. 13: ein drittes konkretes Ausführungsbeispiel einer Trägereinrichtung,
- Fig. 14: ein siebtes konkretes Ausführungsbeispiel einer Kompressionsanordnung mit einem vierten konkreten Beispiel einer Trägereinrichtung, und
- Fig. 15: ein fünftes konkretes Ausführungsbeispiel einer Trägereinrichtung mit einem Ständer.

Fig. 1 zeigt eine Prinzipskizze eines allgemeinen Ausführungsbeispiels einer erfindungsgemäßen Kompressionseinrichtung 1. Dabei sind die Komponenten zunächst noch abstrakt dargestellt, bevor konkretere Ausführungsbeispiele in den folgenden Figuren erläutert werden. Nichtsdestotrotz ist die abstrakte Darstellung bereits ausreichend, um diverse Grundprinzipien, Ausgestaltungen und Funktionalitäten der erfindungsgemäßen Kompressionseinrichtung 1 zu erläutern, die jeweils auch bei den im Folgenden dargestellten Ausführungsbeispielen vorhanden sein können. Soweit sinnvoll, können also Merkmale zwischen hier beschriebenen Ausführungsbeispielen übertragen werden.

Die Kompressionseinrichtung 1 umfasst eine an einem hier nur angedeuteten Körperbereich 2 eines Benutzers tragbare Kompressionsanordnung 3, die eine Außenschale 4 und eine Innenlage 5 umfasst. Die Außenschale 4 ist dehnfest und kann formstabil, aber auch flexibel sein. Die Innenlage 5 ist flexibel und weist vorliegend eine zu dem Körperbereich 2 hin gewandte innere Wandung 6 und eine zu der Außenschale 4 hin gewandte äußere Wandung 7 auf, zwischen denen ein Zwischenraum 8 gebildet ist. Der Zwischenraum 8 ist abgedichtet und über eine Leitung 9, insbesondere einen Schlauch, mit einem Flüssigkeitsbehälter 10 verbunden. Im einsatzbereiten Zustand bzw. im Einsatz bilden der Zwischenraum 8, die Leitung 9 und der Flüssigkeitsbehälter 10 ein zumindest nach unten abgeschlossenes, dichtes, hydrostatisches System, das verbunden und mit einer Flüssigkeit 11, beispielsweise Wasser, gefüllt ist. Im Flüssigkeitsbehälter 10 steht die Flüssigkeit bis zu einem Flüssigkeitsstand 12 bzw. Flüssigkeitsspiegel. Der Flüssigkeitsstand 12 bestimmt den physikalischen Gesetzen zufolge, nachdem der Flüssigkeitsbehälter 10 höher als die getragene Kompressionsanordnung 3 angeordnet ist, die Druckverhältnisse im Zwischenraum 8, wo sich ein graduierter Kompressionsverlauf bzw. ein graduiertes Kompressionsprofil ergibt, indem die Kompression auf den Körperbereich 2 von oben nach unten je nach der Höhe der Flüssigkeit 11 oberhalb der entsprechenden Höhenposition steigt. Wird ein Luftpolster 13 in dem Flüssigkeitsbehälter 10 unter erhöhten Druck gesetzt, kann der Druck im Zwischenraum 8 entsprechend erhöht werden.

Der Flüssigkeitsbehälter 10 umfasst ein Hängemittel 14, mithilfe dessen der Flüssigkeitsbehälter 10 an wenigstens einer Trägereinrichtung 15 der Kompressionseinrichtung 1, hier beispielhaft und nicht einschränkend an einem als Haken dargestellten Behälterträger 16, befestigt werden kann. Darüber hinaus umfasst der Flüssigkeitsbehälter 10 auch eine beispielsweise an dessen Vorder- oder Hinterseite angeordnete Tasche 17 zur Aufnahme eines Kühlelements 18 zur Kühlung der Flüssigkeit 11. Es können auch mehrere derartige Taschen 17, beispielsweise sowohl an der Vorder- als auch an der Rückseite, vorhanden sein.

Um eine gewünschte Kompression entlang des Körperbereichs 2 möglichst genau einstellen zu können, umfasst die Kompressionseinrichtung 1 eine Messeinrichtung 19, mit der der Druck in dem Zwischenraum 8 an wenigstens einer Höhenposition entlang des Körperbereichs 2 bestimmt werden kann.

Hierbei kann die Messeinrichtung 19 zunächst ein Messmittel 20 mit einer Skala 21 aufweisen, auf der ein Benutzer den Druck an der wenigstens einen Höhenposition ablesen kann. Hierzu wird das Messmittel 20 manuell oder fest vorgesehen, beispielsweise an einer Komponente befestigt, und derart angeordnet, dass der aktuelle Flüssigkeitsstand 12 einem Wert für den Druck bzw. die Kompression auf der Skala 21 zugeordnet werden kann. Es können mehrere Messmittel 20 mit jeweiligen unterschiedlichen Skalen für unterschiedliche Höhenpositionen und/oder Körperbereiche 2 vorgesehen sein. Zudem kann ein an einer Komponente befestigtes Messmittel 20 mit einer Skala 21 an der Komponente höhenverschiebbar sein, um auf spezielle Höhenpositionen und/oder Körperbereiche 2, aber auch Veränderungen an der Komponente selbst, einzustellen.

Zusätzlich oder alternativ kann die Messeinrichtung 19 auch wenigstens einen Drucksensor 22 umfassen, der mechanisch und/oder elektrisch den Druck an der Höhenposition und/oder einer Position, deren Höhenabstand zu der Höhenposition bestimmt oder bestimmbar ist, misst. Dem Drucksensor 22 kann ein Anzeigemittel 23 zugeordnet sein, auf dem der von dem Drucksensor 22 gemessene Druck angezeigt werden kann. Neben einer numerischen Anzeige ist dabei insbesondere auch eine farbcodierte Anzeige denkbar, je nachdem, in welchem Druckbereich, der insbesondere einer Kompressionsklasse entspricht, der gemessene Druck liegt. Beispielsweise können die Farben grün, gelb, orange und rot für Kompressionsklassen I, II, III und IV nach RAL verwendet werden. In diesem Zusammenhang entspricht die wenigstens eine Höhenposition, für die der Druck bestimmt wird, bevorzugt einem Messpunkt, für den die Kompressionsklasse definiert ist, beispielsweise nach RAL dem Messpunkt B, B1, C und/oder D.

Insbesondere dann, wenn die Messeinrichtung 19 einen Drucksensor 22 umfasst, aber auch zu anderen Zwecken, kann die Kompressionseinrichtung 1 auch eine Steuereinrichtung 24 umfassen, die beispielsweise Messwerte des Drucksensors 22 verarbeiten kann. Zudem kann die Steuereinrichtung 24 Einfluss auf den Druck im Zwischenraum 8 zur Einstellung einer gewollten Kompression bzw. eines Kompressionsverlaufs nehmen. Hierzu weist die Kompressionseinrichtung 1 zweckmäßig einen Aktor 25 auf, der vorliegend beispielhaft als Teil der Trägereinrichtung 15 gezeigt ist und die Höhe des Flüssigkeitsbehälters 10 an der Trägereinrichtung 15 verändern kann. Ein alternativer oder zusätzlicher Aktor 25 kann auch den Druck des Luftpolsters 13 beeinflussen, um eine Druckeinstellung vorzunehmen. Entsprechend ist die Steuereinrichtung 24 vorliegend ausgebildet, auf einen bestimmten Druck in Abhängigkeit der Messwerte des Drucksensors 22 zu regeln.

Darüber hinaus ist die Steuereinrichtung 24 auch ausgebildet, einen vorgegebenen Druckänderungsverlauf in dem Körperbereich 2 umzusetzen. Dabei wird der Druck durch entsprechende Ansteuerung des Aktors 25 zyklisch bzw. regelmäßig verändert, bevorzugt gemäß einer Wellenfunktion wie einer Sinusfunktion, um eine Massage abzubilden. Beispielsweise kann der die Höhe des Flüssigkeitsstandes 12 relativ zu dem Körperbereich 2 beeinflussende Aktor 25 zum Hoch- und Herunterfahren, beispielsweise des Flüssigkeitsbehälters 10, angesteuert werden.

Eine weitere Möglichkeit zur Einflussnahme durch die Steuereinrichtung 24 kann im Übrigen gegeben sein, wenn in der Leitung 9 ein Ventil 26 mit einem Drosselmittel 27 vorgesehen ist. Durch Einstellung des möglichen Rückflusses in den Flüssigkeitsbehälter 10 bei Bewegung des Benutzers, beispielsweise beim Laufen, kann ebenso eine dynamische Veränderung des Drucks parametriert werden.

Der Steuereinrichtung 24 kann eine Bedieneinrichtung 28 mit wenigstens einem Bedienelement 29 zugeordnet sein. Bedienelemente 29 können genutzt werden, um den Druck im Allgemeinen einzustellen, beispielsweise den Aktor 25 zur Veränderung des Flüssigkeitsstandes 12 oder des Druckes des Luftpolsters 13 (Erhöhung oder Erniedrigung) ansteuern zu lassen. Wenigstens ein Bedienelement 29 kann jedoch auch zur Aktivierung und/oder Deaktivierung der Druckänderung gemäß dem Druckänderungsverlauf dienen und/oder zu dessen Parametrierung.

Die Steuereinrichtung 24 kann vorliegend auch drahtlos, wie durch den Doppelpfeil 30 angedeutet ist, mit einer externen Einrichtung 31, hier einem Mobilgerät 32 (beispielsweise einem Mobiltelefon), kommunizieren, wobei auf dem Mobilgerät 32 eine Applikation 33 ausgeführt werden kann, die ebenso eine Bedienung der Kompressionseinrichtung 1, wie zur Bedieneinrichtung 28 beschrieben, erlaubt und es zudem gestattet, das Mobilgerät 32 als Anzeigemittel 23 für den gemessenen Druck des Drucksensors 22 zu verwenden. Die drahtlose Kommunikation kann beispielsweise über Bluetooth, WLAN und dergleichen erfolgen.

Insbesondere dann, wenn die Außenschale 4 nicht bzw. nicht hinreichend eigenstabil ist, kann die Kompressionseinrichtung 1 auch ein Stabilisierungselement 34 aufweisen, dass die Außenschale 4 an dem Körperbereich 2 hält und stabilisiert. Dies ist insbesondere dann zweckmäßig, wenn die Außenschale 4 durch einen Wrap und/oder eine Bandage gebildet ist. Das vorliegend beispielhaft gezeigte L-förmige Stabilisierungselement 34 kann die Außenschale 4 dann unten untergreifen oder seitlich entlang des Fußes verlaufen, während der längere, vertikale Schenkel des L nach außen hin stabilisiert. Konkret kann der längere Schenkel des L das Wadenteil stabilisieren, um ein Zusammendrücken oder Stauchen beim Einsteigen in die Außenschale 4 zu vermeiden. Insbesondere können mehrere derartige Stabilisierungselemente 34 vorgesehen werden bzw. das Stabilisierungselement 34 mehrere Teilelemente umfassen.

Die Kompressionseinrichtung 1 kann ferner eine lösbare Befestigung der Innenlage 5 an der Außenschale 4 mit entsprechenden, hier nur angedeuteten Befestigungsmitteln 35 vorsehen. Auf diese Weise kann die Innenlage 5 und/oder die Außenschale 4 ausgetauscht werden, beispielsweise bei einer Beschädigung oder innerhalb eines Kompressionssystems mit mehreren Innenlagen 5 und/oder mehreren Außenschalen 4.

Fig. 2 zeigt eine erste konkrete Ausgestaltung eines Messmittels 20 mit einer Skala 21. Das Messmittel 20 ist vorliegend als Maßband 36 ausgebildet, mit dem beispielsweise vom Boden aus bei stehendem Benutzer und/oder von einer bestimmten Position an dem Körperbereich 2 und/oder der Kompressionsanordnung 3 aus zu dem Flüssigkeitsstand 12 gemessen werden kann. Das Maßband 36 ist ausziehbar ausgestaltet. Auf der Skala 21 sind sowohl Längenangaben (in Zentimeter) als auch Druckangaben (in mmHg) angebracht.

Fig. 3 zeigt eine zweite konkrete Ausgestaltung eines Messmittels 20 mit einer Skala 21, in der das Messmittel 20 als Zollstock 37 ausgebildet ist. Der Zollstock 37 weist, wie grundsätzlich bekannt, ein Gelenk 38 auf, mit dem die verschiedenen Segmente des Zollstocks 37 gegeneinander verschwenkbar sein können.

Fig. 4 zeigt eine dritte konkrete Ausgestaltung eines Messmittels 20 mit einer Skala 21, das vorliegend verschiebbar an einer Vertikalkomponente 38 eines Ständers einer Trägereinrichtung 15 angeordnet ist. Hierzu weist die Vertikalkomponente 38 eine entsprechende Vertikalführung 39 auf. Ersichtlich kann der Flüssigkeitsstand 12 einem Wert auf der Skala 21 zugeordnet werden. Schematisch gezeigt ist auch ein bzw. der Aktor 25, mit dem die Höhe des Flüssigkeitsbehälters 10 mit der Flüssigkeit 11, der an einem entsprechenden, beispielsweise schwenkbar oder auch winkelfest ausgebildeten Arm 40 angeordnet ist, verändert werden kann, während das Messmittel 20 fest bleibt, mithin weitergenutzt werden kann. In Ausführungsbeispielen, in denen beispielsweise die Höhe der Vertikalkomponente 38 an einer tieferen Stelle verstellt wird, kann die Verschiebbarkeit des Messmittels 20 ausgenutzt werden, um diese Höhenänderung zu kompensieren.

Fig. 5 zeigt schematisch ein erstes Ausführungsbeispiel zur Anordnung des Drucksensors 22 sowie seines zugeordneten Anzeigemittel 23, welche eine komplett mechanische Ausgestaltung ohne eigenen elektrischen Leistungsbedarf erlaubt. Die Innenlage 5 weist vorliegend die innere Wandung 6 und die äußere Wandung 7 auf, wobei die Außenschale 4 im Bereich der Höhenposition 41 eine Auswölbung mit einem transparenten Fenster 42 aufweist. Der Drucksensor 22 ist an der äußeren Wandung 7, zwischen der Innenlage 5 und der Außenschale 4, angeordnet und mechanisch ausgestaltet. Einen auf den Drucksensor 22 ausgeübten Druck gibt dieser mittels mechanischer Kopplung an das Anzeigemittel 23 weiter, welches von außen einsehbar hinter dem transparenten Fenster 42 angeordnet ist. Konkret weist das ebenso mechanisch ausgestaltete Anzeigemittel 23 einen Drehkörper 43 auf, auf dem Bereiche unterschiedlicher Farben aufgebracht sind, beispielsweise grün, gelb, orange und rot. Mit steigendem, von dem Drucksensor 22 erfassten Druck dreht sich der Drehkörper 43 von grün zu rot, sodass die hinter dem transparenten Fenster 42 angezeigten Farben klar den Druckbereich und somit Kompressionsbereich wiedergeben, insbesondere eine entsprechende Kompressionsklasse. Der Drucksensor 22 und das Anzeigemittel 23 können in einer bevorzugten, flach realisierbaren Ausgestaltung auch integriert ausgebildet sein, indem der Drucksensor 22 eine auch als Anzeigemittel 23 wirkende Folie umfasst, die abhängig von der Druckeinwirkung ihre Farbe ändert.

Fig. 6 zeigt ein ähnliches, zweites Ausführungsbeispiel, bei dem der Drucksensor 22 elektromechanisch ausgebildet ist und seine Messwerte mittels einer zugeordneten Kommunikationseinrichtung 44 an die Steuereinrichtung 24 übermittelt.

Es ist im Übrigen in beiden Fällen auch denkbar, den Drucksensor 22 in direktem Kontakt zu der Flüssigkeit 11 anzuordnen, beispielsweise wenigstens teilweise in oder angrenzend an den Zwischenraum 8.

Fig. 7 zeigt ein erstes konkretes Ausführungsbeispiel einer Kompressionsanordnung 3 für den Unterarm und die Hand als Körperbereich 2, welche insgesamt nach Art eines Handschuhs 45 ausgebildet ist. Ersichtlich weist der Handschuh 45 Anteile 46 für die einzelnen Finger 47 auf. Anders gesagt erstreckt sich der Zwischenraum 8 um die einzelnen Finger 47, sodass diese einzeln mit Kompression beaufschlagt werden. Eine entsprechende Ausgestaltung ist auch für den Fuß bzw. Zehen möglich.

Fig. 8 zeigt ein zweites Ausführungsbeispiel einer Kompressionsanordnung 3, wo diese im Gegensatz zur Fig. 7 als Fäustling 49 ausgebildet ist, mithin der Zwischenraum 8 die Finger 47 nicht einzeln umgreift.

Fig. 9 zeigt eine Ausgestaltung einer Kompressionsanordnung 3 in einem dritten Ausführungsbeispiel als kurze Hose 50, die mithin auf den Hüftbereich 51 des Benutzers 52 als Körperbereich 2 wirkt. Wie entsprechend Fig. 10 zeigt, ist auch eine Ausgestaltung für Hüfte, Beine und Füße als Körperbereich 2 in einem dritten Ausführungsbeispiel nach Art einer Strumpfhose 53 möglich.

Fig. 11 zeigt anhand eines fünften Ausführungsbeispiel einer Kompressionsanordnung 3, dass die Kompressionsanordnung 3 auch als ein Strumpf 54 für nur ein Bein 55 des Benutzers 52 ausgestaltet sein kann.

Gezeigt ist in Fig. 11 auch eine erste konkrete Ausgestaltung der Trägereinrichtung 15, in diesem Fall als eine Oberarmmanschette 56, an der der Flüssigkeitsbehälter 10 befestigt ist. Es sind der Übersichtlichkeit halber nicht näher gezeigte Ausgestaltungen denkbar, in denen der Flüssigkeitsbehälter 10 mittels des Aktors 25 an der Oberarmmanschette 56, beispielsweise in einer Linearführung, entlang eines entsprechenden Trägergurts nach oben und nach unten gefahren werden kann.

Fig. 12 zeigt ein sechstes Ausführungsbeispiel einer Kompressionsanordnung 3, die als eine Unterschenkel-Fuß-Bandage 57 bzw. ein Unterschenkel-Fuß-Wrap ausgebildet ist. Die Bandage 57 bzw. der Wrap hält die Innenlage 5, welche am oberen Ende befestigt werden kann, stabil und fest. Über entsprechende Verschlussmittel eines Verschlusssystems, hier mit Klettverschlüssen versehene Bänder 58, wird die Bandage 57 bzw. der Wrap geschlossen. Bei weniger eigenstabilen Bandagen und/oder Wraps können die bereits im Hinblick auf Fig. 1 diskutierten Stabilisierungselemente 34 eingesetzt werden.

Fig. 12 zeigt zudem eine weitere denkbare Ausgestaltung einer Trägereinrichtung 15, die am Körper des Benutzers 52 tragbar ist. An einem Gürtel 59 als Hüftträger ist eine über einen Reißverschluss 60 zugängliche Behältertasche 61 als Behälterträger angebracht, in der der Flüssigkeitsbehälter 10 angeordnet ist. Die Behältertasche 61 kann zusätzlich auch als Tasche 17 für das Kühlelement 18 dienen, beispielsweise ein Fach für dieses aufweisen. In einem solchen Fall ist der Aktor 25 bevorzugt zur Erhöhung des durch das Druckpolster 13 ausgeübten Drucks ausgebildet, da die Höhe nur wenig oder kaum variierbar ist.

Fig. 13 zeigt, rein beispielhaft erneut für die Bandage 57 bzw. den Wrap, eine dritte mögliche Ausgestaltung einer Trägereinrichtung 15, die vorliegend als Schulterträger 62 ausgebildet ist, mithin über die Schultern am Körper getragen werden kann. Der Flüssigkeitsbehälter 10 ist über den Aktor 25 an einen zumindest teilweise vertikal verlaufenden Trägergurt 63 gekoppelt, der eine entsprechende Linearführung 64 aufweist. So kann der Flüssigkeitsbehälter 10 entlang des Trägergurts 63 in seiner Höhe verstellt werden, insbesondere gesteuert durch die Steuereinrichtung 24, gegebenenfalls aber auch manuell.

Fig. 14 zeigt ein siebtes konkretes Ausführungsbeispiel einer Kompressionsanordnung 3, in der die Außenschale 4 durch einen formstabilen Walker Boot 60 gebildet wird. Alternative, denkbare orthopädische Kleidungsstücke dieser Art sind orthopädische Schuhe. Auch ist es, wenn auch nicht näher dargestellt, denkbar, dass die Außenschale 4 durch eine Orthese, beispielsweise eine Knieorthese, gebildet wird.

Der Schulterträger 62 ist als viertes Ausführungsbeispiel einer Trägereinrichtung 15 hier modifiziert aufgebaut, indem der Flüssigkeitsbehälter 10 mittels einer Schnallenanordnung 70 auf einer bestimmten Höhe manuell festschnallbar ist, beispielsweise verschoben und festgeklemmt werden kann.

Es sei angemerkt, dass selbstverständlich grundsätzlich beliebige Kombinationen von Trägereinrichtungen 15 und flexible oder formstabilen Kompressionsanordnungen 3, wie sie beschrieben wurden, denkbar sind, solange der Flüssigkeitsbehälter 10 oberhalb der Kompressionsanordnung 3 anordenbar ist. Beispielsweise kann auch bei einem Walker eine Trägereinrichtung 15 mit einem Aktor 25 vorgesehen sein und dergleichen.

Fig. 15 zeigt schließlich ein fünftes Ausführungsbeispiel einer Trägereinrichtung 15, vorliegend in Form eines Ständers 65, konkret eines Infusionsständers. Dieser weist ein Fußelement 66 mit Rädern bzw. Rollen 67 auf, so dass er mobil ist. Die zentrale Vertikalkomponente 38 ist teleskopartig mittels des Aktors 25 oder eines der Aktoren 25 in ihrer Höhe verstellbar, vorliegend automatisch bedienbar über Bedienelemente 28. Auch ein Drehrad ist zur manuellen Höhenverstellung denkbar. Dennoch kann im Übrigen, entsprechend Fig. 4, das Messmittel 20 mit der Skala 21 verschiebbar am oberen Teil der Vertikalkomponente 28 vorgesehen sein, auch, um Höhenverstellungen der Vertikalkomponente 28 kompensieren zu können. Alternativ oder zusätzlich kann, wie in Fig. 4 gezeigt, auch ein Aktor 25 im Bereich des Behälterträgers vorgesehen sein.

Es sei schließlich noch angemerkt, dass das in den Figuren sichtbare Anschlusselement 68 auch den Anschluss an verschiedene Kompressionsanordnungen 3 bzw. deren Zwischenraum 8 erlaubt. Auch seitens des Flüssigkeitsbehälters 10 kann die Leitung 9 abnehmbar gestaltet werden, um die dargestellte Modularität weiter zu verbessern und/oder auch einen Austausch von Flüssigkeit 11 zu erleichtern. Grundsätzlich allerdings kann die Flüssigkeit 11 über mehrere Behandlungszyklen in dem hydrostatischen System verbleiben.

## Patentansprüche

1. Kompressionseinrichtung (1) für wenigstens einen Körperbereich (2) eines Benutzers (52), aufweisend eine tragbare Kompressionsanordnung (3) umfassend:
- eine dehnfeste Außenschale (4) auf einer dem Körperbereich (2) abgewandten Außenseite,
- eine flexible, zum Körperbereich (2) gewandte Innenlage (5) aus einem flüssigkeitsdichten Material, und
- einen Zwischenraum (8) zwischen der Außenschale (4) und einer inneren, direkt oder indirekt an dem Körperbereich (2) anliegenden Wandung (6) der Innenlage (5), der mit Flüssigkeit (11) befüllbar ist,
wobei die Kompressionseinrichtung (1) ferner einen über eine Leitung (9) mit dem Zwischenraum (8) verbundenen Flüssigkeitsbehälter (10) aufweist,
**dadurch gekennzeichnet, dass** die Kompressionseinrichtung (1) eine Messeinrichtung (19) zur Ermittlung eines an wenigstens einer Höhenposition (41) entlang des Körperbereichs (2) durch die Flüssigkeit (11) in dem Zwischenraum (8) wirkenden Drucks aufweist.

2. Kompressionseinrichtung nach Anspruch 1, **dadurch gekennzeichnet, dass** die Messeinrichtung (19) ein an einer Komponente angeordnetes oder freihändig verwendbares Messmittel (20) mit einer Skala (21) umfasst, die einer Höhe des Flüssigkeitsstandes (12) einen Druckwert und/oder einen Druckwertebereich zuordnet.

3. Kompressionseinrichtung nach Anspruch 2, **dadurch gekennzeichnet, dass** das Messmittel (20) mit der Skala (21) an der Komponente zumindest höhenverstellbar angeordnet ist, insbesondere zur Einstellung auf verschiedene Körperbereiche (2) und/oder Höhenpositionen (41) entlang des Körperbereichs (2).

4. Kompressionseinrichtung nach einem der vorangehenden Ansprüche, **dadurch gekennzeichnet, dass** die Messeinrichtung (19) wenigstens einen mechanischen und/oder elektronischen, insbesondere an der Höhenposition (41) und/oder in einem festen Höhenabstand zu der Höhenposition (41) angeordneten, Drucksensor (22) mit einem zugeordneten Anzeigemittel (23) für von dem Drucksensor (22) gemessenen Druck umfasst.

5. Kompressionseinrichtung nach Anspruch 4, **dadurch gekennzeichnet, dass** der Drucksensor (22) an oder in dem Zwischenraum (8) angeordnet ist oder dass die Innenlage (5) eine äußere, flüssigkeitsdichte, zu der Außenschale (4) hin gewandte Wandung (7) aufweist, wobei der Drucksensor (22) an der äußeren Wandung (7) angeordnet ist.

6. Kompressionseinrichtung nach Anspruch 4 oder 5, **dadurch gekennzeichnet, dass** in der Außenschale (4), insbesondere benachbart dem Drucksensor (22), ein transparentes Fenster (42) vorgesehen ist, hinter dem das an den Drucksensor (22) gekoppelte oder in diesen integrierte Anzeigemittel (23) vorgesehen ist.

7. Kompressionseinrichtung nach einem der vorangehenden Ansprüche, **dadurch gekennzeichnet, dass** sie ferner die oder eine Trägereinrichtung (15) für den Flüssigkeitsbehälter (10) aufweist, wobei die Trägereinrichtung (15) durch den Benutzer (52) am Körper tragbar ist, insbesondere als ein Schulter-, Brust, Hüft- und/oder Rückträger (62) mit wenigstens einem Trägergurt (63), oder die Trägereinrichtung (15) einen, insbesondere mobilen, eigenstabilen Ständer (65) umfasst.

8. Kompressionseinrichtung nach einem der vorangehenden Ansprüche, **dadurch gekennzeichnet, dass** sie einen manuell und/oder automatisch ansteuerbaren Aktor (25) zur Veränderung der Höhe des Flüssigkeitsstandes (12) des Flüssigkeitsbehälters (10) relativ zu dem Körperbereich (2) und/oder zur Veränderung des von einem Luftpolster (13), das in dem Flüssigkeitsbehälter (10) vorgesehen ist, ausgeübten Drucks aufweist.

9. Kompressionseinrichtung nach Anspruch 8, **dadurch gekennzeichnet, dass** sie eine Steuereinrichtung (24) aufweist, die zur Ansteuerung des Aktors (25) zur Umsetzung eines vorgegebenen Druckänderungsverlaufs in dem Körperbereich (2) und/oder zur Regelung auf einen Sollwert des Drucks basierend auf Messwerten der einen Drucksensor (22) umfassenden Messeinrichtung (19) ausgebildet ist.

10. Kompressionseinrichtung nach einem der vorangehenden Ansprüche, **dadurch gekennzeichnet, dass** in der Leitung zur Steuerung des Durchflusses ein Ventil (26) vorgesehen ist, das mittels eines Drosselmittels (27) drosselbar ist, wobei eine oder die Steuereinrichtung (24) ausgebildet ist, das Drosselmittel (27) zur Einstellung eines Drosselgrads, der zu einem mit einer sich wiederholenden Bewegung des Benutzers (52) bei angelegter Kompressionsanordnung (3) pulsierenden Druckprofil an dem Körperbereich (2) führt, anzusteuern.

11. Kompressionseinrichtung nach einem der vorangehenden Ansprüche, **dadurch gekennzeichnet, dass** die Kompressionsanordnung (3) ferner ein Stabilisierungselement (34) zum Halten der Außenschale (4) und/oder der Innenlage (5) an dem Körperbereich (2) und/oder in einer Erstreckung entlang des Körperbereichs (2) aufweist.

12. Kompressionseinrichtung nach einem der vorangehenden Ansprüche, **dadurch gekennzeichnet, dass** bei einem Zehen und/oder Finger (47) umfassenden Körperbereich (2) der Zwischenraum (8) sich um einzelne Zehen und/oder Finger (47) erstreckende Anteile (46) aufweist.

13. Kompressionseinrichtung nach einem der vorangehenden Ansprüche, **dadurch gekennzeichnet, dass** die Kompressionsanordnung (3) ein Befestigungsmittel (35) zum lösbaren Befestigen der Innenlage (5) an der Außenschale (4) aufweist.

14. Kompressionseinrichtung nach einem der vorangehenden Ansprüche, **dadurch gekennzeichnet, dass** an dem Flüssigkeitsbehälter (10) eine Tasche (17) zum Einbringen eines Kühlelements (18), insbesondere eines Kühlakkus, zum Kühlen der Flüssigkeit (11) angeordnet ist.

15. Kompressionseinrichtung nach einem der vorangehenden Ansprüche, **dadurch gekennzeichnet, dass** die Kompressionsanordnung (3) oder zumindest die Außenschale (4) ein orthopädisches Kleidungsstück, insbesondere einen orthopädischen Walker Boot (69) und/oder einen Schuh und/oder einen Strumpf (54) und/oder einen Handschuh (45) und/oder eine Hose (50, 53), bildet.
